# FASCICULE DE BREVET EUROPEEN

(11) **EP 1 265 030 B1**
(45) Date de publication et mention de la délivrance du brevet: **09.07.2008**
(21) Numéro de dépôt: 02291359.4
(22) Date de dépôt: 04.06.2002
(51) Int. Cl.: F23R 3/60

(54) **Accrochage de chambre de combustion CMC de turbomachine par viroles de liaison souples**
Befestigung einer Turbinenbrennkammer aus keramischem Matrix-Verbundwerkstoff mit flexiblen Verbindungsringen
Mounting of a ceramic matrix composite combustion chamber with flexible shrouds

(30) Priorité: 06.06.2001 FR 0107375
(43) Date de publication de la demande: 11.12.2002
(73) Titulaire: SNECMA, 75015 Paris (FR)
(72) Inventeur: Conete, Eric, 33700 Merignac (FR); Forestier, Alexandre, 77350 Boissise-la-Bertrand (FR); Hernandez, Didier, 77720 Quiers (FR)
(74) Mandataire: David, Alain

(56) Documents cités:
- DE-A- 3 731 901
- GB-A- 1 570 875
- US-A- 4 739 621
- US-A- 4 821 522
- US-A- 5 701 733
- US-A- 5 851 679
- US-A- 6 131 384

## Description

La présente invention se rapporte au domaine des turbomachines et plus particulièrement elle concerne l'interface entre la turbine haute pression et la chambre de combustion de turboréacteurs munis d'une chambre de combustion en CMC (composite à matrice céramique).

### Art antérieur

Classiquement, dans une turbomachine, la turbine haute pression, notamment son distributeur d'entrée (HPT nozzle), la chambre de combustion ainsi que le carter (dit aussi enveloppe) de cette chambre sont réalisés dans des matériaux de type métallique. Cependant, dans certaines conditions particulières d'utilisation mettant en oeuvre des températures de combustion notablement élevées, l'emploi d'une chambre métallique s'avère d'un point de vue thermique totalement inadaptée et il doit être recouru à une chambre à base de matériaux composites haute température de type CMC. Toutefois, les difficultés de mise en oeuvre et le coût de ces matériaux font que leur utilisation est le plus souvent limitée à la chambre de combustion elle même, le distributeur d'entrée de la turbine haute pression et le carter restant alors réalisés plus classiquement en des matériaux métalliques. Or, les matériaux métalliques et les matériaux composites ont des coefficients de dilatation thermique très différents. Il en résulte, d'un point de vue aérodynamique, des problèmes particulièrement aigus d'interface au niveau du distributeur, en entrée de la turbine haute pression, et de liaison avec le carter de la chambre. US-A-5 851 679 montre une turbomachine avec une chambre en matériau de type CMC.

### Objet et définition de l'invention

La présente invention pallie ces inconvénients en proposant une liaison carter-chambre ayant la capacité d'absorber les déplacements induits par les différences des coefficients de dilatation de ces pièces. Un but de l'invention est aussi de proposer une structure de forme simple et dont la fabrication soit particulièrement aisée.

Ces buts sont atteints par une turbomachine comportant, dans une enveloppe en matériau métallique et selon un sens F d'écoulement des gaz, un ensemble d'injection d'un carburant, une chambre de combustion en matériau composite et un distributeur sectorisé en matériau métallique formant l'étage d'entrée à aubes fixes d'une turbine haute pression, caractérisée en ce que ladite chambre de combustion est maintenue en position par une virole souple sectorisée en matériau métallique dont une première extrémité est fixée par des premiers moyens de fixation à ladite chambre de combustion et dont une seconde extrémité formant bride est fixée à ladite enveloppe par des seconds moyens de fixation. Lesdits premiers moyens de fixation assurent en outre la liaison de ladite chambre de combustion avec ledit distributeur sectorisé.

Par ce rattachement direct (intégration) de la chambre de combustion au distributeur, on évite tout désalignement de la veine de gaz en fonctionnement (garantissant ainsi une meilleure alimentation de la turbine haute pression) tout en améliorant l'étanchéité chambre-distributeur. La liaison à l'enveloppe par un système de viroles souples sectorisées procure de plus un gain de masse appréciable pour la chambre de combustion par rapport aux dispositifs de liaison traditionnels à lourdes brides rigides.

De préférence, les premiers moyens de fixation sont constitués par une pluralité de boulons. La virole souple sectorisée métallique comporte des orifices de ventilation pour permettre le passage d'un fluide de refroidissement et une pluralité de fentes de sectorisation parallèles se terminant au niveau des plus amont desdits orifices de ventilation. Les fentes de sectorisation sont dimensionnées pour compenser la dilatation thermique existant entre la chambre de combustion en matériau composite et l'enveloppe en matériau métallique.

Selon un mode de réalisation préférentiel dans lequel la turbomachine comprend une enveloppe ayant des parois annulaires externe et interne en matériau métallique délimitant entre elles un espace pour recevoir successivement, dans le sens F d'écoulement des gaz, un ensemble d'injection d'un carburant, et d'une part une chambre de combustion annulaire en matériau composite formée d'une paroi axiale externe, d'une paroi axiale interne et d'une paroi transversale qui constitue le fond de cette chambre de combustion, et d'autre part un distributeur annulaire sectorisé en matériau métallique formé d'une pluralité d'aubes fixes montées entre une plate-forme circulaire sectorisée externe et une plate-forme circulaire sectorisée interne, il est prévu que des extrémités aval desdites parois axiales externe et interne de la chambre de combustion sont maintenues en position par des viroles souples externe et interne en matériau métallique dont des premières extrémités sont fixées auxdites extrémités aval externe et interne par des premiers moyens de fixation et dont des secondes extrémités formant brides sont fixées auxdites enveloppes annulaires externe et interne par des seconds moyens de fixation.

Avantageusement, ces premiers moyens de fixation comportent d'une part des premiers moyens de maintien pour maintenir ladite partie aval d'extrémité de la paroi axiale interne de la chambre de combustion entre ladite plate-forme circulaire sectorisée interne du distributeur et ladite première extrémité de la virole souple sectorisée interne et d'autre part des seconds moyens de maintien pour maintenir ladite partie aval d'extrémité de la paroi axiale externe de la chambre de combustion entre ladite plate-forme circulaire sectorisée externe du distributeur et ladite première extrémité de la virole souple sectorisée externe.

De préférence, ladite première extrémité de la virole souple sectorisée interne comporte une partie aval formant bride et servant d'appui pour un joint d'étanchéité de ladite paroi annulaire interne de l'enveloppe.

Pour assurer l'étanchéité de la turbomachine, ladite paroi annulaire interne de l'enveloppe comporte une bride dont une rainure circulaire peut recevoir un joint circulaire d'étanchéité de type « oméga » destiné à assurer l'étanchéité entre cette dite bride de la paroi annulaire interne de l'enveloppe et ladite partie aval formant bride.

### Brève description des dessins

Les caractéristiques et avantages de la présente invention ressortiront mieux de la description suivante, faite à titre indicatif et non limitatif, en regard des dessins annexés sur lesquels :
- la figure 1 est une vue schématique en demi-coupe axiale d'une partie centrale d'une turbomachine,
- la figure 2 montre en perspective détaillée la liaison turbine haute pression/chambre de combustion au niveau de la plate-forme interne du distributeur, et
- la figure 3 montre en perspective détaillée la liaison turbine haute pression/chambre de combustion au niveau de la plate-forme externe du distributeur.

### Description détaillée d'un mode de réalisation préférentiel

La figure 1 montre en demi-coupe axiale une partie centrale d'un turboréacteur ou d'un turbopropulseur (appelé turbomachine dans la suite de la description) comprenant :
. une enveloppe comportant une paroi annulaire externe (ou carter externe) 12 en matériau métallique, d'axe longitudinal 10, et une paroi annulaire interne (ou carter externe) coaxiale 14 également en matériau métallique,
. un espace annulaire 16 compris entre les deux parois annulaires 12, 14 de cette enveloppe recevant le comburant comprimé, généralement de l'air, provenant en amont d'un compresseur (non représenté) de la turbomachine, au travers d'un conduit annulaire de diffusion 18 définissant un flux général F d'écoulement des gaz,

cet espace 16 comportant, dans le sens d'écoulement des gaz, tout d'abord un ensemble d'injection formé d'une pluralité de systèmes d'injection 20 régulièrement répartis autour du conduit 18 et comportant chacun une buse d'injection de carburant 22 fixée sur l'enveloppe annulaire externe 12 (dans un souci de simplification des dessins le mélangeur et le déflecteur associés à chaque buse d'injection n'ont pas été représentés), ensuite une chambre de combustion 24 en matériau composite haute température, de type CMC ou autres (carbone par exemple), formée d'une paroi axiale externe 26 et d'une paroi axiale interne 28, toutes deux coaxiales d'axe 10, et d'une paroi transversale 30 qui constitue le fond de cette chambre de combustion et qui comporte des rabats 32, 34 fixés par tous moyens adaptés, par exemple des boulons métalliques ou réfractaires à vis à tête conique, sur des extrémités amont 36, 38 des parois axiales 26, 28, ce fond de la chambre 30 étant pourvu d'orifices 40 pour notamment permettre l'injection du carburant et d'une partie du comburant dans la chambre de combustion 24, et enfin un distributeur annulaire 42 en matériau métallique formant un étage d'entrée d'une turbine haute pression (non représentée) et comportant classiquement une pluralité d'aubes fixes 44 montées entre une plate-forme circulaire sectorisée externe 46 et une plate-forme circulaire sectorisée interne 48.

Selon l'invention, la chambre de combustion 26, 28 est maintenue en position par une virole souple en matériau métallique 56, 60 dont une première extrémité 56a, 56b est fixée à une extrémité aval 26a, 26b de la paroi axiale de la chambre de combustion par des premiers moyens de fixation 50, 52 et une seconde extrémité formant bride 56b, 60b est fixée à l'enveloppe 12, 14 par des seconds moyens de fixation 54, 58. Cette virole souple est en partie sectorisée pour compenser les écarts de dilatation entre la chambre en CMC et l'enveloppe métallique. Les premiers moyens de fixation 50, 52 assurent aussi le maintien du distributeur 42 entre les parois de la chambre 26, 28. Ainsi, l'extrémité aval de la paroi axiale externe 26a (respectivement interne 28a ) de la chambre de combustion est montée entre la plate-forme externe 46 (respectivement interne 48) du distributeur et la première extrémité de la virole souple sectorisée externe 60a (respectivement interne 56a) en matériau métallique dont la seconde extrémité formant bride 60b, 56b est fixée à l'enveloppe annulaire externe 12 (respectivement interne 14), l'ensemble formé de ces trois éléments, extrémité aval de la paroi axiale externe (interne), plate-forme externe (interne) du distributeur et première extrémité de la virole souple sectorisée externe (interne), étant maintenu serré par les premiers moyens de fixation.

Ces premiers moyens de fixation comportent, d'une part des premiers moyens de maintien 50 qui assurent le maintien par pincement de l'extrémité aval 28a de la paroi axiale interne 28 de la chambre de combustion (opposée à l'extrémité amont 38) entre la plate-forme circulaire sectorisée interne du distributeur 48 et la première extrémité 56a de la virole souple sectorisée métallique interne 56 et, d'autre part des seconds moyens de maintien 52 qui assurent le maintien par pincement de l'extrémité aval 26a de la paroi axiale externe de la chambre de combustion (opposée à l'extrémité amont 36) entre la plate-forme circulaire sectorisée externe du distributeur 46 et la première extrémité 60a de la virole souple sectorisée métallique externe 60.

De même, les seconds moyens de fixation comportent d'une part des premiers moyens de liaison 54 pour fixer la bride amont 56b de la virole souple sectorisée interne à l'enveloppe annulaire interne 14 et d'autre part des second moyens de liaison 58 pour fixer la bride amont 60b de la virole souple sectorisée externe à l'enveloppe annulaire externe 12.

Les premiers 50 et seconds 52 moyens de maintien comme les premiers 54 et seconds 58 moyens de liaison sont avantageusement constitués par une pluralité de boulons.

La première extrémité 56a de la virole souple métallique interne 56 est avantageusement munie d'une partie aval 66 formant bride servant d'appui pour un joint d'étanchéité monté dans une bride 64 de cette enveloppe annulaire interne.

Des orifices de passage 68, 70 ménagés dans les plates-formes métalliques externe 46 et interne 48 du distributeur 42 sont en outre prévus pour assurer un refroidissement des aubes fixes 44 du distributeur en entrée du rotor de la turbine haute pression à partir du comburant comprimé disponible en sortie du conduit de diffusion 18 et s'écoulant en deux flux F1, F2 de part et d'autre de la chambre de combustion 24. Ces flux de refroidissement seront au préalable passés entre les différents secteurs des viroles souples sectorisées métalliques interne et externe et en outre par des orifices de ventilation 56c, 60c pratiqués dans ces viroles au niveau de fentes de séparations 72, 74 entre secteurs (voir par exemple la figure 3). Ces fentes de sectorisation sont dimensionnées de façon déterminée pour compenser la dilatation thermique existant entre la chambre de combustion en matériau composite et l'enveloppe en matériau métallique.

Afin d'assurer l'étanchéité des flux d'écoulement de gaz entre la chambre de combustion et le distributeur d'entrée de la turbine, la bride 64 de l'enveloppe annulaire interne comporte une rainure circulaire 76 pour recevoir un joint circulaire d'étanchéité de type « oméga » 78 destiné à assurer l'étanchéité entre cette bride de l'enveloppe annulaire interne et l'extrémité aval formant bride 66 de la virole métallique interne 48. Ainsi, le flux de comburant comprimé en provenance du compresseur et entourant la chambre par F2 ne peut rejoindre la turbine qu'au travers des orifices 70 (après avoir traversé les fentes de sectorisations 72 et les orifices de ventilation 56c). De même, la plate-forme circulaire externe du distributeur 46 comporte une bride 80 munie d'une gorge circulaire 82 pour recevoir un joint à lamelle 84 dont une extrémité va venir en contact avec l'enveloppe annulaire externe 12 pour assurer une étanchéité vis à vis. du flux F1 qui sera alors forcé de s'écouler au travers des orifices 68 (aussi après avoir traversé les fentes de sectorisation 74 et les orifices de ventilation 60c).

## Revendications

1. Turbomachine comportant, dans une enveloppe en matériau métallique (12, 14) et selon un sens F d'écoulement des gaz, un ensemble d'injection d'un carburant (20,22), une chambre de combustion en matériau composite (24), et un distributeur sectorisé en matériau métallique (42) formant l'étage d'entrée à aubes fixes (44) d'une turbine haute pression, **caractérisée en ce que** ladite chambre de combustion est maintenue en position par une virole souple sectorisée en matériau métallique (56, 60) dont une première extrémité (56a, 60a) est fixée par des premiers moyens de fixation (50, 52) à ladite chambre de combustion et dont une seconde extrémité formant bride (56b, 60b) est fixée à ladite enveloppe par des seconds moyens de fixation (54, 58).

2. Turbomachine selon la revendication 1, **caractérisée en ce que** lesdits premiers moyens de fixation assurent en outre la liaison de ladite chambre de combustion avec ledit distributeur sectorisé.

3. Turbomachine selon la revendication 1 ou la revendication 2, **caractérisée en ce que** lesdits premiers moyens de fixation sont constitués par une pluralité de boulons.

4. Turbomachine selon la revendication 1, **caractérisée en ce que** ladite virole souple sectorisée métallique comporte des orifices de ventilation (56c, 60c) pour permettre le passage d'un fluide de refroidissement.

5. Turbomachine selon la revendication 4, **caractérisée en ce que** ladite virole souple sectorisée métallique comporte une pluralité de fentes de sectorisation parallèles (72, 74) se terminant au niveau des plus amont desdits orifices de ventilation.

6. Turbomachine selon la revendication 5, **caractérisée en ce que** lesdites fentes de sectorisation sont dimensionnées pour compenser la dilatation thermique existant entre la chambre de combustion en matériau composite et l'enveloppe en matériau métallique.

7. Turbomachine comprenant une enveloppe ayant des parois annulaires externe (12) et interne (14) en matériau métallique délimitant entre elles un espace (16) pour recevoir successivement, dans le sens F d'écoulement des gaz, un ensemble d'injection d'un carburant (20, 22), et d'une part une chambre de combustion annulaire (24) en matériau composite formée d'une paroi axiale externe (26), d'une paroi axiale interne (28) et d'une paroi transversale (30) qui constitue le fond de cette chambre de combustion, et d'autre part un distributeur annulaire sectorisé (42) en matériau métallique formé d'une pluralité d'aubes fixes (44) montées entre une plate-forme circulaire sectorisée externe (46) et une plate-forme circulaire sectorisée interne (48), **caractérisée en ce que** des extrémités aval (26a, 28a) desdites parois axiales externe et interne de la chambre de combustion sont maintenues en position par des viroles souples sectorisées externe et interne en matériau métallique (56, 60) dont des premières extrémités (56a, 60a) sont fixées par des premiers moyens de fixation (50, 52) auxdites extrémités aval externe et interne et dont des secondes extrémités formant brides (56b, 60b) sont fixées auxdites enveloppes annulaires externe et interne par des seconds moyens de fixation (54, 58).

8. Turbomachine selon la revendication 7, **caractérisée en ce que** lesdits premiers moyens de fixation comportent d'une part des premiers moyens de maintien (50) pour maintenir ladite extrémité aval de la paroi axiale interne de la chambre de combustion entre ladite plate-forme circulaire sectorisée interne du distributeur et ladite première extrémité de la virole souple sectorisée interne et d'autre part des seconds moyens de maintien (52) pour maintenir ladite extrémité aval de la paroi axiale externe de la chambre de combustion entre ladite plate-forme circulaire sectorisée externe du distributeur et ladite première extrémité de la virole souple sectorisée externe.

9. Turbomachine selon la revendication 8, **caractérisée en ce que** lesdits premiers et seconds moyens de maintien sont constitués par une pluralité de boulons.

10. Turbomachine selon la revendication 7, **caractérisée en ce que** ladite première extrémité de la virole souple sectorisée interne comporte une partie aval formant bride (66) et servant d'appui pour un joint d'étanchéité (78) de ladite paroi annulaire interne de l'enveloppe.

11. Turbomachine selon la revendication 10, **caractérisée en ce que** ladite paroi annulaire interne de l'enveloppe comporte une bride (64) dont une rainure circulaire (76) reçoit un joint circulaire d'étanchéité de type « oméga » (78) destiné à assurer l'étanchéité entre cette dite bride de la paroi annulaire interne de l'enveloppe et ladite partie aval formant bride.

## Claims

1. A turbomachine comprising a shell (12 , 14) of metal material containing, in a gas flow direction F: a fuel injection assembly (20; 22) ; a composite material combustion chamber (24) ; and a sectorized nozzle (42) of metal material forming the inlet stage with fixed blades (44) of a high pressure turbine, the turbomachine being **characterized in that** said combustion chamber is held in position by a sectorized flexible sleeve (56, 60) of metal material having a first end (56a, 60a) fixed by first fixing means (50 , 52) to said combustion chamber and having a flange-forming second end (56b, 60b) fixed to said shell by second fixing means (54, 58).

2. A turbomachine according to claim 1, **characterized in that** said first fixing means also provide connection between said combustion chamber and said sectorized nozzle.

3. A turbomachine according to claim 1 or claim 2, **characterized in that** said first fixing means are constituted by a plurality of bolts.

4. A turbomachine according to claim 1, **characterized in that** said metal sectorized flexible sleeve has ventilation orifices (56c, 60c) for allowing a cooling fluid to pass through.

5. A turbomachine according to claim 4, **characterized in that** said metal sectorized flexible sleeve has a plurality of parallel sectorizing slots (72, 74) terminating at the upstream ends of said ventilation orifices.

6. A turbomachine according to claim 5, **characterized in that** said sectorizing slots are dimensioned to compensate for the thermal expansion that exists between the combustion chamber of composite material and the shell of metal material.

7. A turbomachine comprising a shell having outer and inner annular walls (12, 14) of metal material defining between them a space (16) for receiving in succession, in the gas flow direction F: a fuel injection assembly (20; 22), and both an annular combustion chamber (24) of composite material formed by an outer axially-extending side wall (26), an inner axially-extending side wall (28), and a transversely-extending end wall (30), and also by a sectorized annular nozzle (42) of metal material formed by a plurality of fixed blades (44) mounted between an outer sectorized circular platform (46) and an inner sectorized circular platform (48), the turbomachine being **characterized in that** downstream ends (26a, 28a) of said outer and inner side walls of the combustion chamber are held in position by outer and inner sectorized flexible sleeves (56, 60) of metal material having first ends (56a, 60a) fixed to said outer and inner downstream ends by first fixing means (50, 52), and having flange-forming second ends (56b, 60b) fixed to said outer and inner annular shells by second fixing means (54, 58).

8. A turbomachine according to claim 7, **characterized in that** said first fixing means comprise firstly first holding means (50) for holding said downstream end of the inner side wall of the combustion chamber between said inner sectorized circular platform of the nozzle and said first end of the inner sectorized flexible sleeve, and secondly second holding means (52) for holding said downstream end of the outer side wall of the combustion chamber between said outer sectorized circular platform of the nozzle and said first end of the outer sectorized flexible sleeve.

9. A turbomachine according to claim 8, **characterized in that** said first and second holding means are constituted by a respective plurality of bolts.

10. A turbomachine according to claim 7, **characterized in that** said first end of the inner sectorized flexible sleeve has a flange-forming downstream portion (66) serving as a bearing surface for a gasket (78) of said inner annular wall of the shell.

11. A turbomachine according to claim 10, **characterized in that** said inner annular wall of the shell includes a flange (64) having a circular groove (76) receiving an omega type circular gasket (78) for providing sealing between said flange of the inner annular wall of the shell and said flange-forming downstream portion a

## Patentansprüche

1. Turbomaschine, die in einem Gehäuse aus metallischem Material (12, 14) und entlang einer Strömungsrichtung F der Gase eine Einheit zum Einspritzen eines Treibstoffs (20, 22), eine Brennkammer aus Verbundwerkstoff (24) sowie ein in Sektoren unterteiltes Leitrad aus metallischem Material (42), das die Eintrittsstufe mit Leitschaufeln (44) einer Hochdruckturbine bildet, umfaßt, **dadurch gekennzeichnet, daß** die Brennkammer durch einen flexiblen, in Sektoren unterteilten Ring aus metallischem Material (56, 60) in Position gehalten wird, von dem ein erstes Ende (56a, 60a) durch erste Befestigungsmittel (50, 52) an der Brennkammer befestigt ist und von dem ein einen Flansch bildendes zweites Ende (56b, 60b) durch zweite Befestigungsmittel (54, 58) an dem Gehäuse befestigt ist.

2. Turbomaschine nach Anspruch 1, **dadurch gekennzeichnet, daß** die ersten Befestigungsmittel ferner die Verbindung der Brennkammer mit dem in Sektoren unterteilten Leitrad sicherstellen.

3. Turbomaschine nach Anspruch 1 oder Anspruch 2, **dadurch gekennzeichnet, daß** die ersten Befestigungsmittel von einer Vielzahl von Bolzen gebildet sind.

4. Turbomaschine nach Anspruch 1, **dadurch gekennzeichnet, daß** der flexible, in Sektoren unterteilte Metallring Belüftungsöffnungen (56c, 60c) aufweist, um den Durchgang eines Kühlfluids zu ermöglichen.

5. Turbomaschine nach Anspruch 4, **dadurch gekennzeichnet, daß** der flexible, in Sektoren unterteilte Metallring eine Vielzahl von parallelen Sektorisierungsschlitzen (72, 74) aufweist, die im Bereich der am weitesten stromaufwärts gelegenen Belüftungsöffnungen enden.

6. Turbomaschine nach Anspruch 5, **dadurch gekennzeichnet, daß** die Sektorisierungsschlitze bemessen sind, um die zwischen der Brennkammer aus Verbundwerkstoff und dem Gehäuse aus metallischem Material vorhandene Wärmeausdehnung zu kompensieren.

7. Turbomaschine mit einem Gehäuse, das eine ringförmige Außenwand (12) und eine ringförmige Innenwand (14) aus metallischem Material aufweist, die zwischen sich einen Raum (16) begrenzen, um nacheinander in Strömungsrichtung F der Gase eine Einheit zum Einspritzen eines Treibstoffs (20, 22) sowie einerseits eine ringförmige Brennkammer (24) aus Verbundwerkstoff, die von einer axialen Außenwand (26), von einer axialen Innenwand (28) und von einer querverlaufenden Wand (30), welche den Boden dieser Brennkammer bildet, gebildet ist, und andererseits ein ringförmiges, in Sektoren unterteiltes Leitrad (42) aus metallischem Material, das von einer Vielzahl von Leitschaufeln (44) gebildet ist, die zwischen einer kreisförmigen, in Sektoren unterteilten Außenplattform (46) und einer kreisförmigen, in Sektoren unterteilten Innenplattform (48) angebracht sind, aufzunehmen, **dadurch gekennzeichnet, daß** stromabwärtige Enden (26a, 28a) der axialen Außenwand und der axialen Innenwand der Brennkammer durch flexible, in Sektoren unterteilte Außen- und Innenringe aus metallischem Material (56, 60) in Position gehalten werden, von denen erste Enden (56a, 60a) durch erste Befestigungsmittel (50, 52) an den stromabwärtigen äußeren und inneren Enden befestigt sind und von denen Flansche bildende zweite Enden (56b, 60b) durch zweite Befestigungsmittel (54, 58) an den ringförmigen Außen- und Innengehäusen befestigt sind.

8. Turbomaschine nach Anspruch 7, **dadurch gekennzeichnet, daß** die ersten Befestigungsmittel einerseits erste Haltemittel (50) zum Halten des stromabwärtigen Endes der axialen Innenwand der Brennkammer zwischen der kreisförmigen, in Sektoren unterteilten Innenplattform des Leitrades und dem ersten Ende des flexiblen, in Sektoren unterteilten Innenrings, sowie andererseits zweite Haltemittel (52) zum Halten des stromabwärtigen Endes der axialen Außenwand der Brennkammer zwischen der kreisförmigen, in Sektoren unterteilten Außenplattform des Leitrades und dem ersten Ende des flexiblen, in Sektoren unterteilten Außenrings umfassen.

9. Turbomaschine nach Anspruch 8, **dadurch gekennzeichnet, daß** die ersten und zweiten Haltemittel von einer Vielzahl von Bolzen gebildet sind.

10. Turbomaschine nach Anspruch 7, **dadurch gekennzeichnet, daß** das erste Ende des flexiblen in Sektoren unterteilten Innenrings einen stromabwärtigen Teil aufweist, der einen Flansch (66) bildet und einer Dichtung (78) der ringförmigen Innenwand des Gehäuses als Auflage dient.

11. Turbomaschine nach Anspruch 10, **dadurch gekennzeichnet, daß** die ringförmige Innenwand des Gehäuses einen Flansch (64) aufweist, von dem eine kreisförmige Nut (76) eine Runddichtung vom Typ "Omega" (78) aufnimmt, die dazu bestimmt ist, die Dichtigkeit zwischen diesem Flansch der ringförmigen Innenwand des Gehäuses und dem einen Flansch bildenden stromabwärtigen Teil sicherzustellen.
